# EUROPÄISCHE PATENTANMELDUNG

(11) **EP 1 486 135 A1**
(43) Veröffentlichungstag der Anmeldung: **15.12.2004**
(21) Anmeldenummer: 04013544.4
(22) Anmeldetag: 09.06.2004
(51) Int. Cl.: A44C 9/00

(54) **Ringschienenrohling, Schmuckstück sowie Verfahren zum Herstellen eines Ringschienenrohlings für Schmuckstücke**

(30) Priorität: 13.06.2003 DE 10326626
(71) Anmelder: Albers Schmuck e.K., 50259 Pulheim (DE)
(72) Erfinder: Albers, Horst Dietrich, 50259 Pulheim (DE)
(74) Vertreter: Hennicke, Ernst Rüdiger, Dipl.-Ing.

(57) **Zusammenfassung**

Mit der Erfindung wird ein Ringschienenrohling (15) für die Herstellung von Schmuckstücken sowie ein Verfahren zu dessen Herstellung geschaffen, wobei mindestens zwei Metallmaterialstränge (10, 11) aus verschiedenen Metallen bzw. Metallegierungen zunächst parallel zu ihren Längsachsen (12, 13) entlang einer Kontaktlinie (14) fest miteinander verbunden und nach ihrer Verbindung miteinander verdrillt werden. Die Metallmaterialstränge haben dabei vorzugsweise vor ihrem Verdrillen einen gleich großen Querschnitt. Hierdurch wird ein ästhetisch besonders ansprechendes Erscheinungsbild eines zweifarbigen Ringschienenrohlings erzielt, wobei die beiden verschiedenfarbigen Schmuckmetalle schraubenförmig umeinander verlaufen .

## Beschreibung

Die Erfindung betrifft einen Ringschienenrohling für die Herstellung von Schmuckstücken, insbesondere von Spannringen. Die Erfindung ist darüber hinaus auf ein Schmuckstück, insbesondere einen Schmuckring, sowie auf ein Verfahren zum Herstellen eines Ringschienenrohlings für Schmuckstücke, insbesondere Spannringe, gerichtet.

Schmuckringe werden im allgemeinen unter Verwendung eines Ringschienenrohlings hergestellt, von dem ein Stück in der gewünschten Länge abgetrennt wird, das dann zu der späteren Ringschiene gebogen wird, üblicherweise in Kreisform. Die Ringschiene kann dann durch Verlöten der aneinander anstoßenden Stirnseiten geschlossen werden, es sind aber auch Ringe bekannt, die an der Stoßstelle offen bleiben, wobei sie zwischen den beiden Stirnseiten einen Schmuckstein od.dgl. einklemmen können. Derartige Ringe werden gemeinhin als Spannringe bezeichnet, da sie den Schmuckstein allein aufgrund der der Ringschiene innewohnenden Eigenspannung sicher festhalten.

Als Material für die Ringschiene von Schmuckstücken kommen meist Edelmetalle wie Platin, Gold und Silber zum Einsatz, bei Modeschmuck mittlerweile häufig auch Edelstahl, Kupfer und Messing. Ästhetisch ausgefallene Ringe können auch aus zwei verschiedenen Metallen unterschiedlicher Farbe hergestellt sein, beispielsweise einer Materialkombination von Platin und Gelbgold, aus Weißgold und Gelbgold oder Messing und Silber.

Die Herstellung einer derartigen Ringschiene aus zwei unterschiedlichen Materialien ist je nach Art des erwünschten, optischen Eindrucks bislang vergleichsweise aufwendig und entsprechend teuer. Regelmäßig ist es hierzu erforderlich, aus der zunächst nur aus einem Material bestehenden Ringschiene das Material herauszulösen, an dessen Stelle später das andere Metall erscheinen soll und die so entstandenen Ausnehmungen anschließend ähnlich wie bei einer Intarsienarbeit mit entsprechendem Lot des anderen Metalls auszufüllen. Diese Vorgehensweise ist besonders aufwendig, wenn eine Optik erzielt werden soll, bei der die beiden Metalle, aus denen der Ring besteht, als miteinander verdreht erscheinen. Die Ringschiene muß hierzu eine schlangenförmig um das eine Metall, aus dem der Ringschienenrohling besteht, umlaufende Nut erhalten, die vom Goldschmied mit der erforderlichen Genauigkeit eingesägt werden muß und in die dann ein entsprechend angepaßter Strang aus dem anderen Metall eingelegt wird.

Eine derartig hergestellte Ringschiene für ein Schmuckstück eignet sich nicht für Spannringe, denn sie vermag nicht (mehr) die erforderliche Spannung zwischen ihren Stirnseiten aufzubringen, um den dort zu haltenden Schmuckstein sicher einzuklemmen. Aus diesem Grund sind Spannringe mit der Optik einer in sich verdrehten Ringschiene aus zwei Metallen bislang nicht herstellbar gewesen.

Aufgabe der Erfindung ist es, die vorstehend erläuterten Probleme zu lösen und einen Ringschienenrohling zu schaffen bzw. ein Verfahren zu dessen Herstellung anzugeben, welcher Ringschienenrohling mit erheblich weniger Arbeitsaufwand als bisher zur Herstellung eines Schmuckstücks und insbesondere auch eines Spannrings geeignet ist, dessen Ringschiene eine Optik von miteinander verdrehten Metallsträngen aufweist.

Der erfindungsgemäße Ringschienenrohling besteht hierzu aus mindestens zwei Metallmaterialsträngen, die parallel zu ihren Längsachsen entlang einer Kontaktlinie oder -fläche fest miteinander verbunden und nach ihrer Verbindung miteinander verdrillt sind. Das erfindungsgemäße Verfahren ist demgemäß dadurch gekennzeichnet, daß zunächst mindestens zwei Metallmaterialstränge parallel zu ihren Längsachsen entlang einer Kontaktlinie oder -fläche miteinander verbunden und anschließend die miteinander verbundenen Metallmaterialstränge verdrillt werden. In besonders bevorzugter Weiterbildung des erfindungsgemäßen Verfahrens werden die Metallmaterialstränge nach ihrem Verdrillen durch eine Formschablone gezogen bzw. gepreßt, wonach der zuvor an seinem Umfang noch etwas unebene, schraubengangartige Erhebungen aufweisende Rohling einen über seine Länge gleichmäßigen, von der Schablone bestimmten Querschnitt erhält.

Um nach dem Verdrillen eine gleichförmige Optik der Metallmaterialstränge im Ringschienenrohling zu erhalten, ist es vorteilhaft, wenn die Metallmaterialstränge vor ihrem Verbinden und Verdrillen einen gleich großen Querschnitt aufweisen, der vorzugsweise kreisförmig ist, so daß die Metallmaterialstränge nur entlang einer Kontaktlinie miteinander verbunden werden müssen. Diese Verbindung erfolgt vorzugsweise dadurch, daß die Metallmaterialstränge miteinander verlötet werden. Es ist aber auch ein Verschweißen oder Verkleben der Materialstränge miteinander denkbar.

Die Metallmaterialstränge können aus verschiedenen Metallen bzw. Metallegierungen bestehen, beispielsweise aus Platin und Gelbgold, aus Gelbgold und Weißgold, aus Silber und Kupfer oder auch aus mehr als zwei verschiedenfarbigen Metallen, beispielsweise Weißgold, Gelbgold und Kupfer. Je nach Art des gewünschten optischen Eindrucks des Schmuckrings können die Metallmaterialstränge bezogen auf die Umfangslänge eines unter Verwendung des Ringschienenrohlings hergestellten Schmuckrings um ein bis fünf Umdrehungen miteinander verdrillt werden. Optisch besonders ansprechend ist eine Verdrillung um zwei oder drei Umdrehungen, bezogen auf die Umfangslänge der Ringschiene des Schmuckringes bzw. den Ringumfang.

Wenn für die Herstellung des Ringschienenrohlings einer der Materialstränge aus Weißgold besteht, ist es nicht möglich, diesen bereits vor dem Verdrillen wie bei Weißgold üblich zu rhodinieren, denn die vor Verdrillen aufgetragene Rhodiumschicht wird durch das Verdrillen und insbesondere das anschließende Ziehen des Ringschienenrohlings durch die Schablone stark in Mitleidenschaft gezogen. Es ist daher bei Einsatz von Weißgold für einen erfindungsgemäßen Ringschienenrohling zweckmäßig, diesen erst nach dem Verdrillen bzw. dem Ziehen durch die Schablone entlang der schraubenwendelförmig verlaufenden Kontaktflächen zwischen den miteinander verdrillten Metallmaterialsträngen ein Stück weit einzusägen und anschließend das nicht zu rhodinierende Material des einen Metallmaterialstrangs abzudecken und den verbleibenden Strang, also üblicherweise das Weißgold, erst dann zu rhodinieren. Durch das Einsägen erhält man eine saubere Grenze zum benachbarten Materialstrang aus dem anderen Metall, die Festigkeit der Ringschiene als solche wird durch das Einsägen, das nur bis in geringe Tiefe erfolgt, aber nicht so nennenswert herabgesetzt, daß die Ringschiene nicht mehr für einen Spannring benutzt werden könnte.

Mit dem nach dem erfindungsgemäßen Verfahren hergestellten Ringschienenrohling kann ein Schmuckring wie aus einem Ringschienenrohling aus lediglich einem Werkstoff hergestellt werden, und zwar in besonders vorteilhafter Weise auch ein Spannring, wobei ein an den gewünschten Umfang des Ringes angepaßter Abschnitt des Ringschienenrohlings zu einer offenen Ringschiene geformt und in den sich zwischen den beiden Stirnseiten dieser Ringschiene ergebenden Spalt ein Schmuckelement, insbesondere ein Schmuckstein od.dgl. unter Klemmwirkung der Ringschiene eingespannt wird. Trotz der an sich unterschiedlichen Materialeigenschaften der zur Herstellung des Ringschienenrohlings eingesetzten Metalle wie beispielsweise Platin und Gold oder Gold und Silber verhält sich der Ringschienenrohling nach dem Verdrillen der miteinander verbundenen Materialstränge hinsichtlich seiner Werkstoffeigenschaften wie Festigkeit, Streckgrenze u.dgl. praktisch wie eine Ringschiene, die lediglich aus einem Metall bzw. einer Metallegierung besteht. Sie läßt sich somit genau wie ein Ringschienenrohling aus einer reinen Gold-, Silber- oder Platinlegierung verarbeiten.

Weitere Merkmale und Vorteile der Erfindung ergeben sich aus der nachfolgenden Beschreibung und der Zeichnung, worin eine bevorzugte Ausführungsform der Erfindung anhand eines Beispiels näher erläutert wird. Es zeigt:
- **Fig. 1**: zwei Metallmaterialstränge in perspektivischer Darstellung;
- **Fig. 2**: die beiden Metallmaterialstränge nach Fig. 1 nach ihrem Verlöten;
- **Fig. 2a**: den Gegenstand der Fig. 2 im Querschnitt;
- **Fig. 3**: den erfindungsgemäßen Ringschienenrohling in einem ersten Verfahrensstadium in perspektivischer Darstellung;
- **Fig. 4**: in schematischer Darstellung ein Zugeisen als Schablone für den Ringschienenrohling;
- **Fig. 5**: den erfindungsgemäßen Ringschienenrohling in einem weiteren Verfahrensstadium nach Durchziehen durch das Zugeisen nach Fig. 4; und
- **Fig. 6**: einen unter Verwendung des Ringschienenrohlings nach Fig. 5 hergestellten Spannring in einer Draufsicht.

Fig. 1 zeigt zwei Metallmaterialstränge 10, 11, die aus unterschiedlichen Schmuckmetallen bestehen, der Materialstrang 10 beispielsweise aus Platin und der Materialstrang 11 aus Gelbgold. Beide Materialstränge 10 und 11 haben jeweils kreisförmigen Querschnitt, ihr Durchmesser liegt abhängig vom gewünschten Durchmesser der späteren Ringschiene zwischen 2 mm und 6 mm, kann in Einzelfällen aber auch größer oder kleiner sein. Der Durchmesser und damit der Querschnitt beider Materialstränge ist bei dem gezeigten und bevorzugten Ausführungsbeispiel gleich groß, die Materialstränge sind auch gleich lang und haben somit das gleiche Volumen. In der Praxis werden die Materialstränge im Verhältnis zu ihrem Durchmesser länger sein als dies in der Zeichnung aus Platzgründen dargestellt ist.

Zur Herstellung eines erfindungsgemäßen Ringschienenrohlings werden die beiden Materialstränge 10, 11 zunächst parallel zu ihren Längsachsen 12, 13 entlang einer Kontaktlinie 14 miteinander verlötet, d.h. über ihre gesamte Länge fest miteinander verbunden. Das Ergebnis dieses Herstellungsschritts ist in Fig. 2 und Fig. 2a dargestellt. Anschließend werden die beiden im Querschnitt dann an die Form einer Acht erinnernden Materialstränge 10, 11 miteinander verdrillt, wodurch der erfindungsgemäße Ringschienenrohling entsteht, der zunächst noch einen vergleichsweise großen Querschnitt hat und an seinem Umfang eine schraubengangartige Oberfläche aufweist (Fig. 3).

Dieser bereits in diesem Verfahrensstadium zur Herstellung einer Ringschiene für ein Schmuckstück geeignete Ringschienenrohling 15 wird beim bevorzugten Ausführungsbeispiel anschließend auf einen über seine Länge gleichbleibenden Querschnitt, im gezeigten Ausführungsbeispiel auf einen kreisförmigen Querschnitt eingestellt. Hierzu wird er durch ein in der Goldschmiedekunst gebräuchliches, als Schablone dienendes Zugeisen 16 gezogen, wobei der gewendelte Ringschienenrohling 15 gem. Fig. 3 zu einem solchen mit kleinerem, über die gesamte Länge gleichbleibendem Querschnitt umgeformt wird, der dann die in Fig. 5 dargestellte Struktur aufweist.

Zur Herstellung des in Fig. 6 dargestellten Spannrings wird von dem Ringschienenrohling 15 gem. Fig. 5 ein Abschnitt abgetrennt, dessen Länge der Umfangslänge der späteren Ringschiene 17 entspricht, zu der der Abschnitt umgeformt wird. Die verschiedenen Umformvorgänge, nämlich zunächst das Verdrillen in die Ringschienenrohlingform gem. Fig. 3, das Durchziehen durch die Schablone gem. Fig. 4 und anschließend noch das Umformen des Abschnitts vom Ringschienenrohling in die Ringschiene 17 bewirken eine bemerkenswerte Kaltverfestigung der beiden eingesetzten Schmuckmetalle, wobei es bei entsprechender Materialpaarung und entsprechend unterschiedlichen Werkstoffeigenschaften sogar dazu kommen kann, daß entstehende Spannungen zwischen den beiden verschiedenen Metallen im Ergebnis zu einer höheren inneren Spannung in der verfahrensgemäß hergestellten Ringschiene führen als bei Verwendung von lediglich einem Schmuckmetall, beispielsweise Platin oder Gold oder Silber. Die in die gewünschte Ringform gebogene Ringschiene wird an ihren Stirnseiten nicht verlötet, sondern in den Spalt zwischen den beiden Stirnseiten 18, 19 wird ein Schmuckstein 20 eingeklemmt, der infolge der hohen inneren Spannung in der Ringschiene sicher gehalten wird und nicht herausfallen kann. Es wird hierbei wie bei der Herstellung herkömmlicher, bekannter Spannringe vorgegangen.

Man erkennt anhand der Zeichnungen, insbesondere von Fig. 3, 5 und 6, daß durch das Verdrillen der beiden unterschiedlichen Metalle ein sehr eigentümlicher, ansprechender optischer Eindruck erhalten wird, der bislang für Spannringe überhaupt nicht erzielbar war und es für Schmuckstücke anderer Art erforderlich machte, zunächst aus einem der beiden eingesetzten Materialien Teile herauszulösen und in die so entstandenen Ausnehmungen eine Schmelze des anderen Materials einzugießen. Der hiermit verbundene Aufwand für den Goldschmied war hoch, derartige Schmuckstücke entsprechend kostspielig. Die für Spannringe erforderlich Eigenspannung einer Ringschiene konnte mit der bekannten Vorgehensweise nicht erreicht werden.

Die Erfindung ist nicht auf das dargestellte und beschriebene Ausführungsbeispiel beschränkt, sondern es sind eine Reihe von Änderungen und Ergänzungen möglich, ohne den Rahmen der Erfindung zu verlassen. So ist es beispielsweise möglich, die Metallmaterialstränge in ihrem Querschnitt vor dem Verdrillen nicht kreisförmig zu wählen, sondern Materialstränge mit eckigem Querschnitt, beispielsweise quadratischem oder sonstwie polygonalem Querschnitt zu verwenden. Es ist auch denkbar, nicht nur zwei Materialstränge miteinander zu verdrillen, sondern beispielsweise drei Materialstränge, etwa aus Silber, Gelbgold und Kupfer, um einen dreifarbigen, verdrillten Ringschienenrohling für die Herstellung von Schmuckstücken zu schaffen. Bei solchen Schmuckstücken muß es sich auch keineswegs ausschließlich um Fingerringe handeln, sondern es ist ohne weiteres denkbar, auch Ohrringe, Armreifen od.dgl. aus einem solchen Ringschienenrohling herzustellen. Schließlich ist es auch ohne weiteres möglich, den Ringschienenrohling nach dem Verdrillen der Materialstränge mittels der Zugschablone nicht zu einem kreisförmigen Querschnitt, sondern beispielsweise in eine Schiene mit ovalem oder bombierten Querschnitt oder eine sonstige, für Ringe oder andere Schmuckstücke geeignete Querschnittsform umzuformen.

## Patentansprüche

1. Ringschienenrohling für die Herstellung von Schmuckstücken, insbesondere von Spannringen, bestehend aus mindestens zwei Metallmaterialsträngen (10, 11), die parallel zu ihren Längsachsen (12, 13) entlang einer Kontaktlinie (14) oder -fläche fest miteinander verbunden und nach ihrer Verbindung miteinander verdrillt sind.

2. Ringschienenrohling nach Anspruch 1, **dadurch gekennzeichnet, daß** die Metallmaterialstränge (10, 11) einen gleich großen Querschnitt aufweisen.

3. Ringschienenrohling nach Anspruch 1 oder 2, **dadurch gekennzeichnet, daß** die Metallmaterialstränge (10, 11) aus verschiedenen Metallen bzw. Metallegierungen bestehen.

4. Ringschienenrohling nach einem der Ansprüche 1 bis 3, **dadurch gekennzeichnet, daß** die Metallmaterialstränge (10, 11) vor ihrem Verdrillen einen kreisförmigen Querschnitt aufweisen.

5. Ringschienenrohling nach einem der Ansprüche 1 bis 4, **dadurch gekennzeichnet, daß** die Metallmaterialstränge (10, 11) miteinander verlötet sind.

6. Ringschienenrohling nach einem der Ansprüche 1 bis 5, **dadurch gekennzeichnet, daß** er nach dem Verdrillen der Metallmaterialstränge (10, 11) mittels einer Schablone (16) auf einen über seine Länge gleichbleibenden Querschnitt eingestellt ist.

7. Schmuckstück, insbesondere Schmuckring, hergestellt unter Verwendung eines Ringschienenrohlings (15) nach einem der Ansprüche 1 bis 6.

8. Schmuckstück nach Anspruch 7, **dadurch gekennzeichnet, daß** es als Spannring ausgebildet ist, wobei ein an den gewünschten Umfang des Ringes angepaßter Abschnitt des Ringschienenrohlings (15) zu einer offenen Ringschiene (17) geformt und in den sich zwischen den beiden Stirnseiten (18, 19) der Ringschiene (17) ergebenden Spalt ein Schmuckelement, insbesondere ein Schmuckstein (20) od.dgl. unter Klemmwirkung der Ringschiene (17) eingespannt ist.

9. Verfahren zum Herstellen eines Ringschienenrohlings für Schmuckstücke, **gekennzeichnet durch** folgende Verfahrensschritte:
- Verbinden von mindestens zwei Metallmaterialsträngen (10, 11) parallel zu ihren Längsachsen (12, 13) entlang einer Kontaktlinie (14) oder -fläche;
- Verdrillen der miteinander verbundenen Metallmaterialstränge.

10. Verfahren nach Anspruch 9, **dadurch gekennzeichnet, daß** die Metallmaterialstränge (10, 11) nach ihrem Verdrillen durch eine Formschablone (16) gezogen bzw. gepreßt werden.

11. Verfahren nach Anspruch 9 oder 10, **dadurch gekennzeichnet, daß** die Metallmaterialstränge (10, 11) vor ihrem Verbinden und Verdrillen einen gleich großen, vorzugsweise kreisförmigen Querschnitt aufweisen.

12. Verfahren nach einem der Ansprüche 9 bis 11, **dadurch gekennzeichnet, daß** die Metallmaterialstränge (10, 11) entlang ihrer Kontaktlinie (14) oder -fläche miteinander verlötet, verschweißt oder verklebt werden.

13. Verfahren nach einem der Ansprüche 9 bis 12, **dadurch gekennzeichnet, daß** die Metallmaterialstränge (10, 11) aus verschiedenen Metallen bzw. Metallegierungen bestehen.

14. Verfahren nach einem der Ansprüche 9 bis 13, **dadurch gekennzeichnet, daß** die Metallmaterialstränge (10, 11) bezogen auf die Umfangslänge eines unter Verwendung des Ringschienenrohlings (15) hergestellten Schmuckrings um ein bis fünf Umdrehungen miteinander verdrillt werden.

15. Verfahren nach einem der Ansprüche 9 bis 14, **dadurch gekennzeichnet, daß** der Ringschienenrohling (15) nach dem Verdrillen entlang der schraubenwendelförmig verlaufenden Kontaktflächen zwischen den miteinander verdrillten Metallmaterialsträngen (10, 11) ein Stück weit eingesägt wird, und daß anschließend einer der Metallmaterialstränge abgedeckt und der verbleibende Strang rhodiniert wird.
